# EUROPÄISCHE PATENTSCHRIFT

(11) **EP 0 668 425 B1**
(45) Veröffentlichungstag und Bekanntmachung des Hinweises auf die Patenterteilung: **08.04.1998**
(21) Anmeldenummer: 94810740.4
(22) Anmeldetag: 21.12.1994
(51) Int. Cl.: E05B 59/00

(54) **Türschloss**
Door lock
Serrure pour porte

(30) Priorität: 21.02.1994 CH 504/94; 06.10.1994 CH 3006/94
(43) Veröffentlichungstag der Anmeldung: 23.08.1995
(73) Patentinhaber: Hellmüller + Zingg AG, CH-9242 Oberuzwil (CH)
(72) Erfinder: Hellmüller, Peter, CH-9248 Bichwil (CH); Holenstein, Willi, CH-9242 Oberuzwil (CH); Zellweger, Hanspeter, CH-9655 Stein (CH); Dähler, Hanspeter, CH-8404 Winterthur (CH); Strobel, Peter, CH-9016 St. Gallen (CH)
(74) Vertreter: Wenger, René

(56) Entgegenhaltungen:
- EP-A- 0 521 262
- DE-A- 3 050 356
- DE-A- 4 110 556
- GB-A- 2 268 969

## Beschreibung

Die Erfindung betrifft ein Türschloss gemäss dem Oberbegriff der Ansprüche 1 und 15. Bei derartigen Türschlössern wird durch die Betätigung des Türdrückers nicht nur die Falle, sondern auch der Riegel eingezogen, was sonst nur durch separate Schlüsseldrehung oder auf elektromagnetischem oder motorischem Wege erreicht werden kann. Das simultane Einziehen von Falle und Riegel wurde durch die sogenannten Panikschlösser bekannt, welche von einer Schlosseite her ohne Schlüssel durch blosse Betätigung des Türdrückers geöffnet werden können.

Durch die DE-A-30 50 356 ist beispielsweise ein derartiges Panikschloss bekanntgeworden, bei dem über einen Hebelmechanismus Falle und Riegel bei Betätigung des Türdrückers auf der Panikseite gleichzeitig eingezogen werden. Während die Falle beim Schliessen der Türe üblicherweise wiederum in das Schliessblech einrastet, wurde dem Wiederverschliessen des Riegels bisher keine grosse Beachtung geschenkt. Dies trifft insbesondere für einbruchhemmende Schlösser mit mehreren gesperrten Riegeln zu.

Durch die DE-A-41 10 556 ist ein gattungsmässig vergleichbares Türschloss bekannt geworden, in dessen Schlossgehäuse ein Kraftspeicher in der Form einer Druckfeder angeordnet ist. Der Kraftspeicher ist durch Öffnungsbetätigung des Schlosses aufladbar und durch Auflaufen eines Tasters am Türrahmen freigebbar. Mit Hilfe des Kraftspeichers ist der Riegel wiederum in die Schliessstellung ausfahrbar. Als Getriebe zum Betätigen des Riegels dient primär ein Zahnstangen-/Zahnradgetriebe, das mit einem Klinkenzahn gesperrt werden kann. Abgesehen von der aufwendigen Getriebeanordnung hat dieses Gesperre den Nachteil, dass jeweils nur innerhalb der vorgegebenen Zahnteilung gesperrt werden kann.

Es ist daher eine Aufgabe der Erfindung, ein Türschloss der eingangs genannten Art zu schaffen, bei dem der Riegel nicht nur durch Drehen des Nussteils einziehbar ist, sondern bei dem beim Schliessen der Türe wiederum eine automatische Selbstverriegelung mit voll ausgefahrenem Riegel eintritt. Das Schloss soll einen hohen Grad an Manipulationssicherheit und Betriebssicherheit aufweisen, und es soll den Antrieb von Nebenschlössern auf einfache Weise ermöglichen. Diese Aufgabe wird erfindungsgemäss mit einem Türschloss erreicht, das die Merkmale der Ansprüche 1 und 15 aufweist.

Bei der Getriebebetätigung zum Einziehen des Riegels muss die Kraft der Vorspannfeder überwunden werden. Diese wirkt ersichtlicherweise als Kraftspeicher, wobei das Gesperre eine Entspannung der Vorspannfeder verhindert bzw. von der Relativlage des Positionsfühlers abhängig macht. Mit Hilfe des Positionsfühlers und der Falle kann die vollständige Schliessstellung der Türe ermittelt werden, wonach die Vorspannfeder entspannt wird und der Riegel über das Getriebe wiederum ausgefahren wird. Da der Riegel wenigstens in einem Endabschnitt seiner Rückzugsbewegung in jeder Rückzugsposition arretierbar ist, kann die Türe bei entsprechend breitem Luftspalt zwischen Rahmen und Türe auch ohne vollständiges Einziehen des Riegels in den Schlosskasten geöffnet werden. Ein automatisches Verriegeln beim Wiederschliessen der Türe ist trotzdem gewährleistet.

Funktional besonders einfach ist das Türschloss auch dadurch, dass das Getriebe einen mit dem Nussteil verbundenen Nussschwenkhebel aufweist, der an einer linear verschiebbaren Schubstange angreift, wobei die Schubstange über eine Führungskulisse mit dem Riegel verbunden ist und die Vorspannfeder und das Gesperre an der Schubstange angreifen. Die lineare Schubstangenbewegung lässt sich besonders einfach auf Nebenschlösser übertragen. Um bei der Betätigung des Schlosses ein zu grosses Drehmoment am Nussteil zu vermeiden, muss das Getriebe ein bestimmtes Uebersetzungsverhältnis aufweisen. Mit der linearen Schubstange kann ein genügend grosser Weg zurückgelegt werden, um den Riegel ohne übermässigen Kraftaufwand zu betätigen. Die Führungskulisse sorgt für eine Aenderung der Bewegungsrichtung von der linear verschiebbaren Schubstange auf den ebenfalls linear verschiebbaren Riegel. Vorzugsweise bewegt sich dabei die Schubstange in vertikaler Richtung, wobei eine 90° Umlenkung der Bewegung auf den horizontal verschiebbaren Riegel stattfindet. Selbstverständlich wären aber auch andere Getriebearten grundsätzlich denkbar. So könnte der Antrieb des Riegels auch über ein Zahnradgetriebe erfolgen und die Vorspannfeder könnte auf einer Getriebeachse als Spiralfeder oder dergleichen angeordnet sein.

Eine zusätzliche Sicherheitsfunktion kann erreicht werden, wenn die Führungskulisse relativ zur Bewegungsrichtung des Riegels derart verläuft, dass das Getriebe bei ausgefahrenem Riegel selbsthemmend ist, wobei der Riegel nicht eindrückbar ist. Dies wird auf einfachste Weise dadurch erreicht, dass die Führungskulisse im Endabschnitt parallel zur Schubstange, also im rechten Winkel zur Bewegungsrichtung des Riegels verläuft. Selbst bei einer Manipulation am Türrahmen kann dadurch der Riegel in der Schliessstellung nicht eingedrückt werden.

Die besonders vorteilhafte und völlig stufenlose Gesperrefunktion wird dadurch erreicht, dass das Gesperre einen an der Schubstange angeordneten Sperrstab aufweist, der durch eine Oeffnung in einer feststehenden, jedoch kippbar gelagerten Sperrplatte dringt, wobei Sperrstab und Sperrplatte innerhalb der beiden Endpositionen der Schubstange stufenlos gegeneinander verspannbar sind. Die Sperrplatte kann dabei über ein mit dem Positionsfühler in Wirkverbindung stehendes Entriegelungselement aus einer Sperrstellung, in welcher der Sperrstab in der Oeffnung verkantet, in eine Lösestellung bewegbar sein, in der sich der Sperrstab frei in Oeffnung bewegen kann. Durch das Verkanten der Sperrplatte am Sperrstab wird ein hoher Grad von Betriebssicherheit erreicht. Trotzdem wird für das Lösen der Sperre nur eine geringe Kraft erfordert. Es wäre aber selbstverständlich auch denkbar, andere klemmschlüssige Gesperrearten einzusetzen.

Klemmschlüssige Gesperre lassen sich besonders einfach auch mit einem Exzenter erzielen. Schliesslich wären auch Kombinationen von verschiedenen Gesperrearten denkbar.

Das Entriegelungselement ist besonders vorteilhaft als Doppelhebel ausgebildet, der schwenkbar an der Falle gelagert ist. Der eine Arm des Doppelhebels steht dabei mit dem Positionsfühler in Wirkverbindung, während der andere Arm des Doppelhebels an einem Betätigungselement anliegt, das mit der Sperrplatte verbunden ist. Eine simultane Verschiebung von Falle und Positionierfühler bewirkt keine Beeinflussung des Betätigungselements, da sich die Relativlage des Doppelhebels bezogen auf die Vorschubebene der Falle nicht verändert. Dagegen bewirkt eine Relativverschiebung zwischen Falle und Positionierfühler eine Drehung des Doppelhebels und damit eine Beeinflussung des Betätigungselements, so dass die Sperrplatte in die Lösestellung geschwenkt werden kann. Das Lösen der Sperre bei einer Relativverschiebung zwischen Falle und Positionierfühler kann besonders vorteilhaft dazu ausgenutzt werden, dass ein Lösen der Sperren und damit ein Schliessen des Riegels erst dann überhaupt möglich ist, wenn die Falle wiederum in das Schliessblech eingefallen ist und wenn damit gewährleistet ist, dass die Türe in der richtigen Relativlage zentriert ist.

Um zu erreichen, dass das Entriegelungselement unabhängig von den spezifischen Betriebsbedingungen stets mit der gleichen Kraft betätigt wird, kann es mit einer Spannfeder verbunden sein, welche beim Einziehen der Falle spannbar ist. Dabei kann das Entriegelungselement in einer Spannstellung arretierbar sein und es kann bei einer Relativverschiebung zwischen Falle und Positionsfühler aus der Spannstellung lösbar sein, wobei es an der Sperrplatte anschlägt und diese in die Lösestellung bewegt. Das Entriegelungselement übernimmt dabei eine ähnliche Funktion, wie der Schlagbolzen an einem automatischen Gewehr, der stets automatisch gespannt und beim Durchziehen des Abzugs wieder ausgelöst wird. Ein derartiges Entriegelungselement kann ebenfalls als Doppelhebel ausgebildet sein, der schwenkbar aber relativ zur Falle ortsfest am Schlossgehäuse gelagert ist. Die Spannfeder kann dabei auf der Schwenkachse angeordnet sein. Der eine Arm des Doppelhebels liegt im Schwenkbereich des Nussschwenkhebels und der andere Arm des Doppelhebels liegt im Kippbereich der Sperrplatte, so dass der Doppelhebel beim Drehen des Nussschwenkhebels gegen die Kraft der Spannfeder von der Sperrplatte wegschwenkbar ist. Neben dem Doppelhebel kann eine Sperrklinke angeordnet sein, welche ihn in der Spannstellung arretiert.

Die Sperrklinke kann unmittelbar über die Falle gesteuert werden. Vorzugsweise wird jedoch an der Falle ein spezieller Steuerhebel schwenkbar gelagert, mit dem die Sperrklinke steuerbar ist. Dies ermöglicht es, den Positionsfühler ganz von der Falle zu entkoppeln, wobei er zusammen mit der Falle zurückziehbar ist, jedoch bei einer Relativverschiebung zwischen Falle und Positionsfühler beim Ausfahren der Falle den Steuerhebel aktiviert und dabei die Sperrklinke löst. Zu diesem Zweck kann der Positionsfühler eine Steuerkurve aufweisen, welche mit dem Steuerhebel derart zusammenwirkt, dass die Sperrklinke erst in der Endphase der Ausfahrbewegung der Falle gelöst wird.

Eine vielseitige Verwendbarkeit des Türschlosses und verschiedene elektrische Ansteuerungen der Zutrittskontrolle werden dadurch erreicht, dass das Nussteil in einen inneren und in einen äusseren, unabhängig voneinander drehbaren Mitnehmerarm unterteilt ist, wobei der Nussschwenkhebel zwischen den beiden Mitnehmerarmen angeordnet ist. Auf beiden Seiten des Nussschwenkhebels ist im Schwenkbereich der Mitnehmerarme je ein Mitnehmerelement angeordnet, von denen wenigstens eines manuell durch Schlüsselbetätigung oder elektromagnetisch durch ein Antriebselement aus einer Leerlaufstellung ausserhalb des Drehbereichs des Mitnehmerarms in eine Eingriffstellung innerhalb des Drehbereichs des Mitnehmerarms schaltbar ist. Diese Massnahme erlaubte es, dass an einem Schloss eingestellt werden kann, ob sich die Türe einwärts oder auswärts öffnen soll. Durch entsprechende Einstellung des Mitnehmerelements erhält das Türschloss ausserdem eine Panikfunktion, so dass eine Türe ohne Ausgangskontrolle jederzeit von einer Seite her mit einer einzigen, kontinuierlichen Handbewegung freigegeben werden kann. Die Panikseite kann dabei durch entsprechende Einstellung frei gewählt werden. Die Betätigung der Panikfunktion kann über einen Mikroschalter für die Auswertung durch ein externes Ueberwachungssystem aufgezeichnet werden.

Das erfindungsgemässe Türschloss kann an einer Türe als Hauptschloss allein verwendet werden. Es eignet sich aber auch besonders vorteilhaft als Hauptschloss für den Antrieb wenigstens eines Nebenschlosses, das ebenfalls einen gegen die Kraft einer Vorspannfeder einziehbaren Riegel aufweist. In der Regel verfügt eine Türe über je ein unteres und ein oberes Nebenschloss. Durch die zwangsweise synchrone Bewegung aller Riegel kann die richtige Verriegelung der Türe mit einem einzigen Kontakt elektrisch überwacht werden. Die Kupplungsstange für den Antrieb der Nebenschlösser wird besonders vorteilhaft in einem U-förmigen Schlossstulp geführt. Dieser ist vorteilhaft aus einem besonders harten Stahl gefertigt, so dass die Schubstange von aussen praktisch nicht zugänglich ist. Die beiden Schenkel des U-förmigen Schlossstulps sind gegen das Schloss gerichtet. Eine besonders manipulationssichere Befestigung des Schlossstulps kann erreicht werden, wenn dieser mittels Schrauben an der Stirnseite der Türe befestigt ist, wobei er sich im Bereich der Schrauben mit einem von einer Schraube durchdrungenen Mittelsteg an der Stirnseite abstützt und wobei die Kupplungsstange im Bereich des Mittelsstegs zweiteilig ausgebildet ist. Der Schraubenschaft ist dabei vollständig in den Mittelsteg eingebettet. Eine derartige Stulpkonstruktion kann ohne weiteres auch bei anderen Türen ohne die erfindungsgemässe Riegelkonstruktion eingesetzt werden. Zum Schutz gegen Verschmutzung und zur Manipulationssicherung kann der Schlossstulp noch durch ein Abdeckblech abgedeckt sein, so dass für die Kupplungsstange praktisch ein geschlossener Kanal entsteht.

In bestimmten Fällen kann auf eine separate Falle zum Zentrieren der Türe verzichtet werden. Das Türschloss ist dann nur als Riegelschloss ausgebildet, dessen Funktion im übrigen aber genau gleich ist, wie bei einem kombinierten Fallen-Riegelschloss.

Weitere Einzelmerkmale und Vorteile der Erfindung ergeben sich aus der nachstehenden Beschreibung von Ausführungsbeispielen und aus den Zeichnungen. Es zeigen:
- Fig. 1: eine perspektivische Darstellung eines erfindungsgemässen Türschlosses bei geöffnetem Schlossgehäuse,
- Fig. 2: eine Seitenansicht des Türschlosses gemäss Fig. 1 bei offener Türe und ausgelöster Sperre,
- Fig. 3: das Türschloss gemäss Fig. 2 bei ganz eingezogenem Riegel,
- Fig. 4: das Türschloss gemäss Fig. 2 bei geschlossener Türe in der Zentrierstellung,
- Fig. 5: die Seitenansicht eines unteren Nebenschlosses,
- Fig. 6: die Ansicht einer Türe mit einem Hauptschloss und mit zwei Nebenschlössern,
- Fig. 7: ein Querschnitt durch einen Schlossstulp mit darin geführter Schubstange,
- Fig. 8: eine Seitenansicht einer alternativen Ausführung eines Türschlosses bei offener Türe und ausgelöster Sperre,
- Fig. 9: das Türschloss gemäss Figur 8 bei teilweise eingezogenem Riegel,
- Fig. 10: das Türschloss gemäss Figur 8 bei geschlossener Türe unmittelbar vor dem Ausfahren des Riegels,
- Fig. 11: die dem Positionsfühler zugeordneten Bauteile in vergrösserter Darstellung, und
- Fig. 12: ein Blockdiagramm für die Wegstrecken des Riegels und der Falle.

Anhand der Fig. 1 werden zunächst nur die wichtigsten Bauteile des Türschlosses erläutert, während weitere Details auch noch aus Fig. 2 ersichtlich sind. Die beweglichen Teile des Türschlosses 1 sind in einem Schlossgehäuse 24 untergebracht, das an mehreren, verteilt angeordneten Gewindebüchsen 25 mit einem hier nicht dargestellten Deckel verschlossen werden kann. Die elektrischen bzw. elektronischen Teile sind durch Entfernen einer stirnseitigen Flanschplatte 48 separat zugänglich.

Das Türschloss wird über ein drehbeweglich gelagertes Nussteil 2 betätigt, in das von beiden Seiten her auf bekannte Weise ein Türdrücker eingesteckt werden kann. Das Nussteil ist dabei für jede Schlosseite aufgeteilt, in je einen separat verschwenkbaren Mitnehmerarm 15. Jeder Mitnehmerarm ist mit Hilfe einer Vorspannfeder 30 gegen die Drehbewegung des Nussteils vorgespannt. Zwischen den beiden Mitnehmerarmen 15 ist frei schwenkbar ein Nussschwenkhebel 7 gelagert. Auch der Nussschwenkhebel ist mit Hilfe einer Vorspannfeder 31 in die gleiche Richtung vorgespannt wie die beiden Mitnehmerarme 15. Auf beiden Seiten des Nussschwenkhebels 7 ist je ein Mitnehmerelement 16 an einem Gelenk schwenkbar gelagert. Wenigstens eines dieser Mitnehmerelemente ist mit Hilfe einer Vorspannfeder 33 derart vorgespannt, dass es ausserhalb des Schwenkbereiches des ihm zugeordneten Mitnehmerarms 15 liegt. Bei einer Betätigung dieses Mitnehmerarms dreht sich dieser somit gegen die Kraft der Vorspannfeder 30 im Leerlauf, ohne dass sich der Nussschwenkhebel 7 mitdreht.

Damit bei einer Drückerbetätigung auch der Nussschwenkhebel 7 in Pfeilrichtung a geschwenkt wird, muss das Mitnehmerelement 16 gegen die Kraft der Vorspannfeder 33 in den Schwenkbereich des Mitnehmerarms 15 gebracht werden. Diese Bewegung kann entweder durch Schlüsselbetätigung oder durch ein über eine Zutrittskontrolle ansteuerbares Antriebselement erfolgen. Ein Zylinderschloss 26 ist mit seinem Schlossbart 49 im Bereich einer Betätigungsplatte 44 angeordnet. Die Betätigungsplatte ist durch nicht dargestellte Federelemente in einer neutralen Betriebslage gehalten. Sie kann durch Drehung des Zylinderschlosses in beide Drehrichtungen betätigt werden. Bei einer Drehung des Zylinderschlosses in Oeffnungsrichtung wird die Betätigungsplatte 44 in Fig. 2 etwas angehoben. Dabei wird ein Zwischenhebel 43 ebenfalls im Uhrzeigersinn gedreht, der seinerseits das Mitnehmerelement 16 in Pfeilrichtung e schwenkt. Das Mitnehmerelement gelangt dabei in den Schwenkbereich des Mitnehmerarms 15, so dass sich der Nussschwenkhebel mitdreht.

Die Einkupplung des Mitnehmerelements 16 kann aber auch elektromagnetisch erreicht werden. Ueber ein hier nicht näher dargestelltes Zutrittskontrollsystem wird beim Vorliegen einer Zutrittsberechtigung der Elektromagnet 27 aktiviert. Dabei wird ein Magnetkipphebel 42 in Fig. 2 im Gegenuhrzeigersinn gedreht, der seinerseits wieder den Zwischenhebel 43 im Uhrzeigersinn dreht. Die Wirkung auf das Mitnehmerelement 16 ist ersichtlicherweise die gleiche wie beim Drehen des Zylinderschlosses 26. Der Vorteil der elektromagnetischen Betätigung besteht darin, dass das Schloss zur Betätigung sofort freigegeben wird.

Die Betätigungsplatte 44 kann aber auch bewegt werden, indem das Zylinderschloss in Figur 2 in Schliessrichtung gedreht wird. Dabei wird die Betätigungsplatte etwas im Uhrzeigersinn abgekippt, so dass sie die durch feine Linien angedeutete Position einnimmt. Dabei wird eine Mikroschalteinheit 28 betätigt, welche die Stromzufuhr zum Elektromagneten 27 unterbricht und dadurch den Zutritt über ein Zutrittskontrollsystem ausser Kraft setzt. Ersichtlicherweise ist so die Schlüsselbetätigung dem Zutrittskontrollsystem übergeordnet. Selbstverständlich kann über die Mikroschaltereinheit die Schlüsselöffnung überwacht und protokolliert werden.

Die Mikroschaltereinheit 28 kann aber auch dazu verwendet werden, eine allenfalls vorhandene Notausgangssicherung ausser Funktion zu setzen. Derartige Sicherungen dienen dazu, dass Notausgänge beispielsweise durch Anschluss eines Flächenmagnets gesperrt oder nur unter bestimmten Extrembelastungen geöffnet werden können. Bei Stromausfall ist der Notausgang jedoch immer offen. Eine derartige Notausgangssicherung könnte durch Schlüsselbetätigung ausser Funktion gesetzt werden. Der Anschluss der elektrischen Kontakte zur Mikroschaltereinheit bzw. zum Elektromagneten erfolgt über einen nur angedeuteten Stecker 52 am Schlossgehäuse 24.

Der Nussschwenkhebel 7 ist als Doppelhebel ausgebildet und verfügt über ein Hebelunterteil 38 und ein Hebeloberteil 39. Das Hebelunterteil 38 greift in eine Schubstange 8, die gemäss Fig. 1 als kastenförmiges Hohlteil ausgebildet ist. Die Schubstange ist mit einem Stift 37 oder mit einer Rolle versehen, an dem das Hebelunterteil 38 angreift, wobei die Schubstange in Pfeilrichtung b verschoben werden kann. An ihrem oberen Ende wirkt die Schubstange 8 mit einem feststehenden Federdorn 50 zusammen, der gleichzeitig eine als Druckfeder ausgebildete Vorspannfeder 5 trägt. Die Vorspannfeder presst die Schubstange nach unten, in die in Fig. 2 dargestellte Position. Im unteren Bereich weist die Schubstange eine Führungskulisse 9 auf, die mit einem Riegel 4 zusammenwirkt.

Der Riegel 4 ist in einer Riegelführung 35 im rechten Winkel zur Schubstange 8 beweglich gelagert. Zu diesem Zweck verfügt der Riegel über einen Riegelbolzen 34, der in je einem Führungsschlitz 36 auf beiden Seiten der Riegelführung geführt ist. Gleichzeitig ist der Riegelbolzen 34 aber auch in der Führungskulisse 9 geführt, so dass ersichtlicherweise eine Verschiebung der Schubstange 8 in Pfeilrichtung b ein Einziehen des Riegels 4 in Pfeilrichtung d bewirkt. Die Führungskulisse 9 hat einen geraden oberen Abschnitt, so dass ersichtlicherweise das Getriebe in diesem Bereich zwar durch Schwenken des Nussschwenkhebels 7, aber nicht durch Eindrücken des Riegels 4 betätigt werden kann. Durch diese Anordnung der Führungskulisse 9 wirkt das Getriebe in eine Richtung selbsthemmend.

Am oberen Ende der Schubstange 8 ist parallel zu deren Bewegungsrichtung ein Sperrstab 10 angeordnet, der beispielsweise einen quadratischen Querschnitt aufweisen kann. Dieser Sperrstab dringt durch die Oeffnung 11 einer im Schlosskasten gelagerten Sperrplatte 12. Die Sperrplatte kann eine begrenzte Schwenkbewegung ausführen, so dass sich der Sperrstab 10 in der Oeffnung 11 verkantet. Zu diesem Zweck ist die Sperrplatte 12 mit Hilfe einer Vorspannfeder 32 abgefedert, so dass sie ohne zusätzliche Einwirkung stets eine Position einnimmt, in welcher der eindringende Sperrstab in der Oeffnung verkantet.

Zum Lösen der Sperre muss ein Betätigungselement 14 bewegt werden, das an einem Ende der Sperrplatte 12 befestigt ist. Das Betätigungselement ist als einseitig aufgelegter Winkel mit einer bestimmten Schenkellänge ausgebildet. Die Aktivierung des Betätigungselements 14 erfolgt über einen Positionsfühler 6 und über einen Doppelhebel 13 und zwar über eine Relativbewegung zwischen Falle und Positionsfühler.

Der Doppelhebel 13 ist schwenkbar an einer Falle 3 gelagert. Die Falle 3 ist mit Hilfe einer Vorspannfeder 29 vorgespannt, so dass sie im Ruhestand stets aus dem Schlosskasten gepresst wird. Das Hebeloberteil 39 des Nussschwenkhebels 7 greift in die Falle 3 ein und beim Drehen des Nussschwenkhebels wird die Falle gegen die Kraft der Vorspannfeder 29 in Pfeilrichtung c gleichzeitig mit dem Riegel 4 eingezogen. Der Nussschwenkhebel 7 bzw. das Hebeloberteil 39 legt allerdings zunächst einen bestimmten Leerlauf zurück, bevor die Falle eingezogen wird. Dies ergibt sich daraus, dass der Riegel einen grösseren Rückzugsweg zurücklegen muss als die Falle. Der Leerlauf ist so dimensioniert, dass der Rückzug der Falle erst dann beginnt, wenn der Riegel 4 die ausgefahrene Position der Falle 3 erreicht hat. Anschliessend verlaufen die Bewegungen simultan, wobei Falle und Riegel stets auf der gleichen Höhe bleiben. Der Entriegelungshebel 13 hat ein Hebelunterteil 40, das am Positionsfühler 6 befestigt ist und ein Hebeloberteil 41, das am Betätigungselement 14 anliegt. Das Hebeloberteil 41 kann zur Reduktion der Reibung auch durch eine Rolle ersetzt werden.

Ein Verschieben der Falle 3 bewirkt ersichtlicherweise auch eine simultane Verschiebung des Positionsfühlers 6, ohne dass der Doppelhebel 13 eine Schwenkbewegung ausführt. Erst eine Relativbewegung zwischen Falle 3 und Positionsfühler 6, also ein Zurückhalten des Positionsfühlers bei ausgefahrener Falle, führt zu einer Drehbewegung des Doppelhebels 13, wobei das Hebeloberteil 41 das Betätigungselement 14 nach oben drückt und damit die Sperrplatte entriegelt.

Das Türschloss 1 ist unmittelbar hinter einem etwa U-förmigen Schlossstulp 22 angeordnet. In diesem Schlossstulp ist auch eine Kupplungsstange 17 geführt, welche die Bewegung der Schubstange oben und unten auf Nebenschlösser überträgt. Ein derartiges Nebenschloss 18 ist beispielsweise in Fig. 5 dargestellt. Es besitzt ebenfalls eine Schubstange 20 mit einer Führungskulisse 21, wobei der Riegel 45 des Nebenschlosses 18 genau gleich geführt ist und bewegt wird wie im Hauptschloss. Eine Vorspannfeder 19 presst die Schubstange 20 nach unten, so dass der Riegel ausgefahren bleibt.

Anhand der Fig. 3 und 4 wird nun die Funktion des erfindungsgemässen Türschlosses erläutert. Fig. 3 zeigt das Türschloss bei ganz niedergehaltenem Türdrücker. Die Falle 3 und der Riegel 4 sind dabei vollständig eingezogen. Die Schubstange 8 hat ihre obere Endposition erreicht und die Vorspannfeder 5 ist praktisch auf ihren maximalen Federweg zusammengepresst. Der Sperrstab 10 dringt mit seinem äussersten Ende gerade noch in die Oeffnung 11. Wird nun der Türdrücker losgelassen, so schwenkt der Nussschwenkhebel 7 unter der Einwirkung der Vorspannfeder 31 wieder in seine ursprüngliche Lage zurück, wobei auch die Falle 3 unter Einwirkung der Vorspannfeder 29 wiederum ausgefahren wird. Dagegen wird ein Zurückgleiten der Schubstange 8 unter der Einwirkung der Vorspannfeder 5 durch das Gesperre verhindert. Wie bereits erwähnt, ist es nicht erforderlich, dass zum Oeffnen und Entriegeln der Türe der Riegel vollständig in die in Fig. 3 dargestellte Position zurückgezogen werden muss. Es genügt, Falle und Riegel soweit zurückzuziehen, bis die Türe gerade geöffnet werden kann. Das Gesperre wird beim Loslassen des Türdrückers den Riegel in der jeweils angelaufenen Position festhalten.

Beim Schliessen der Türe wird gemäss Fig. 4 zunächst die angeschrägte Falle 3 durch das Schliessblech 23 gegen die Kraft der Vorspannfeder 29 zurückgedrückt. Ein Betätigen des Türdrückers ist dabei nicht erforderlich, da sich die Falle 3 unabhängig vom Nussschwenkhebel 7 bewegen kann. Alternativ kann selbstverständlich auch der Türdrücker betätigt werden, um die Falle 3 einzuziehen. Der Riegel bleibt dabei unverändert in der zurückgezogenen Position. Durch die Vorspannfeder 29 wird die Falle bei geschlossener Türe in die am Schliessblech angeordnete Fallenöffnung 46 gepresst. Dabei findet eine Zentrierung der Türe relativ zum Türrahmen statt. Ein Widerlager 47 unterhalb der Fallenöffnung 46 sorgt jedoch dafür, dass der Positionsfühler 6 nicht mehr vollständig zusammen mit der Falle ausgefahren werden kann. Diese Relativverschiebung zwischen Falle und Positionsfühler führt zu einer Drehung des Doppelhebels 13 und damit zu einer Beeinflussung des Betätigungselements 14. Der Sperrstab 10 wird dabei durch die Bewegung der Sperrplatte in seiner Oeffnung befreit und die Vorspannfeder 5 kann die Schubstange in Pfeilrichtung f nach unten drücken. Ueber die Führungskulisse 9 wird dadurch ersichtlicherweise der Riegel 4 in Pfeilrichtung g ausgefahren. Der Riegel dringt dabei mit einer durch die entsprechenden Sicherheitsnormen vorgeschriebenen Eindringtiefe von beispielsweise 15 mm in die Riegelöffnung 51. Der gleiche Vorgang findet auch an den über die Kupplungsstange 17 angesteuerten Nebenschlössern statt.

Der Positionsfühler 6 hat an seinem aus dem Türstulp 22 ragenden Ende eine entsprechend angeschrägte oder abgerundete Konfiguration, damit er beim Schliessen der Türe nicht am Schliessblech ansteht. Alternativ könnte natürlich auch das Widerlager 47 rampenartig ausgebildet sein.

Figur 6 zeigt die Gesamtansicht einer Türe 65 mit einem Türschloss 1 gemäss Erfindung. Das Schloss ist über die bereits erwähnten Kupplungsstangen mit einem oberen Nebenschloss 18a und mit einem unteren Nebenschloss 18b verbunden. Die Riegel dieser Schlösser dringen in ein Schliessblech, das am Türrahmen 66 befestigt ist. Wenigstens auf einer Seite der Türe ist ein Türdrücker 69 und ein Zylinderschloss 26 angeordnet.

Figur 7 zeigt eine vorteilhafte Befestigung des Schlossstulps 22 auf der Stirnseite der Türe. Im Bereich der Befestigungsschrauben 68 ist ein durchgehender Mittelsteg 67 angeordnet, der gegen die Stirnseite der Türe gepresst wird. Im vorliegenden Fall besteht diese Stirnseite aus einem Abdeckblech 70. Die Kupplungsstange 17 ist zweiteilig ausgebildet. Eine Manipulation an der Kupplungsstange bei geschlossener Türe ist bei dieser Konstruktion praktisch ausgeschlossen.

In den Figuren 8 bis 10 ist ein alternatives Ausführungsbeispiel eines Türschlosses dargestellt, bei dem insbesondere das Entriegelungselement für die Sperrplatte eine etwas andere Funktion aufweist als beim vorhergehenden Ausführungsbeispiel. Die Betätigung des Nussschwenkhebels 7 und die Lagerung und Vorspannung der Schubstange 8 erfolgt im wesentlichen gleich wie beim vorhergehenden Ausführungsbeispiel und wird daher nicht mehr im Detail beschrieben. Gleiche Bauteile mit gleicher Funktion haben die gleichen Bezugszeichen wie bei den Figuren 1 bis 4.

Der Positionsfühler 6 ist beim vorliegenden Ausführungsbeispiel vollständig von der Falle 3 entkoppelt. Dies ermöglicht eine differenziertere Ansteuerung des Entriegelungselements zum Lösen der Sperrplatte 12. Das Entriegelungselement ist ausserdem mit einem Kraftspeicher gekoppelt, der durch die Schwenkbewegung des Nussschwenkhebels 7 aufgeladen wird. Zu diesem Zweck ist das Entriegelungselement als Doppelhebel 53 ausgebildet, der schwenkbar am Schlossgehäuse gelagert ist und der ein Hebelunterteil 54 und ein Hebeloberteil 55 aufweist. Das Hebeloberteil 55 liegt im Kippbereich der Sperrplatte 12. Der Doppelhebel 53 ist über eine Spannfeder 56, die auf der Schwenkachse angeordnet ist, in Drehrichtung gegen die Sperrplatte hin vorgespannt.

Das Hebelunterteil 54 liegt im Schwenkbereich des Hebeloberteils 39 am Nussschwenkhebel 7. Eine Drehbewegung des Nussschwenkhebels bewirkt somit nicht nur ein Zurückziehen der Falle 3 und ein Anheben der Schubstange 8, sondern auch ein Drehen des Doppelhebels 53 gegen die Kraft der Spannfeder 56.

Neben dem Doppelhebel 53 ist eine Sperrklinke 57 schwenkbar gelagert, die auf einer Seite einen Bügel 63 aufweist. In eingerasteter Position greift der Bügel 63 über das Hebeloberteil 55 des Doppelhebels 53. Die Sperrklinke ist vorzugsweise mit Hilfe einer Feder in die Verriegelungsposition vorgespannt.

An der Falle 3 ist ein Steuerhebel 58 gelenkig gelagert, der ebenfalls ein Hebelunterteil 59 und ein Hebeloberteil 60 aufweist. Das Hebeloberteil 60 ist dabei so ausgebildet, dass es in jeder Betriebslage der Falle mit der Sperrklinke 57 in Wirkverbindung steht und diese steuert.

Der Positionsfühler 6, der anhand von Figur 11 erläutert wird, weist ein Mitnehmerelement 61 auf, das an einer Mitnehmerkante 64 der Falle anliegt und von dieser beim Zurückziehen der Falle angeschoben wird. Der Positionsfühler hat aber auch eine Steuerkurve 62, auf welcher das Hebelunterteil 59 des Steuerhebels 58 läuft. Das Mitnehmerelement 61 und die Steuerkurve 62 sind an einem aufrecht stehenden, plattenartigen Element angeordnet, das einen Führungsschlitz 74 aufweist. An diesem Führungsschlitz ist der ganze Positionsfühler 6 gelagert, indem ein fest am Schlosskasten angeordneter Gelenk-und Führungsdorn 75 in den Führungsschlitz eindringt. Im Schlossstulp 22 ist der Positionsfühler 6 lose gehalten. Der Positionsfühler hat somit eine Art Zweipunktelagerung. Eine Druckfeder 73 sorgt dafür, dass der Positionsfühler 6 stets gegen aussen vorgespannt ist.

Am Gelenk- und Führungsdorn 75 ist aber auch noch ein Sperrelement 72 in der Form eines Hebels gelenkig gelagert. Dieses Sperrelement liegt in Figur 11 hinter dem Positionsfühler. Das Sperrelement ist auf der Abbildung mittels einer Feder im Gegenuhrzeigersinn vorgespannt, so dass es in eine Ausnehmung 71 im Positionsfühler 6 eingreifen kann. Das Sperrelement 72 weist ausserdem einen Hebel 76 auf, der auf der gleichen vertikalen Ebene liegt, wie eine Kulisse 77 an der Falle 3. Beim Einziehen der Falle wird somit zunächst der Hebel 76 im Uhrzeigersinn geschwenkt und dadurch das Sperrelement 72 aus der Ausnehmung 71 herausgehoben. Erst dann beginnt das Zurückschieben des Positionsfühlers durch die Falle. Je nach der Relativlage zwischen der Falle 3 und dem Positionsfühler 6 beeinflusst der Steuerhebel 58 die Sperrklinke 57 auf die nachstehend beschriebene Art und Weise.

In der Position gemäss Figur 8 sind Falle 3, Positionsfühler 6 und Riegel 4 voll ausgefahren. Diese Situation tritt ein, wenn beispielsweise bei geöffneter Türe der Riegelantrieb betätigt wird. Die Vorspannfeder 29 drückt die Falle 3 ganz nach Aussen und der Doppelhebel 53 hält die Sperrplatte 12 in der Lösestellung. Die Sperrklinke 57 wird durch den Steuerhebel 58 in der Oeffnungsposition gehalten.

Bei der Position gemäss Figur 9 sind Falle 3, Positionsfühler 6 und Riegel 4 gerade soweit zurückgezogen, dass sie das Schliessblech 23 verlassen und dass die Türe unter Druck geöffnet werden kann. Der Nussschwenkhebel 7 hat dabei den Doppelhebel 53 gegen die Kraft des Kraftspeichers vorgespannt, so dass die Sperrplatte 12 den Sperrstab 10 sofort arretiert, wenn sich dieser nach unten bewegt. Gleichzeitig schiebt sich der Bügel 63 der Sperrklinke über das Hebeloberteil 55 des Doppelhebels 53, so dass dieser in der gespannten Lage arretiert wird.

Nach dem Oeffnen der Türe und nach dem Loslassen des Türdrückers bleibt der Riegel 4 in einer ganz oder teilweise zurückgezogenen Position. Dagegen wird die Falle 3 unter der Vorspannkraft der Feder 29 wieder ganz nach aussen gedrückt. Ebenso der Positionsfühler 6, der unter der Vorspannkraft der Feder 73 steht. Dabei rastet das Sperrelement 72 wiederum in die Ausnehmung 71 ein und der Positionsfühler 6 bleibt arretiert. Ein unbeabsichtigtes Auslösen des Riegelantriebs durch Manipulation am Positionsfühler ist bei geöffneter Türe somit nicht möglich. Ein Eindrücken der Falle bleibt ebenfalls wirkungslos, da nur die Relativstellung "ausgefahrene Falle / eingedrückter Fühler" den Riegelantrieb auslösen kann.

In der Position gemäss Figur 10 ist die Falle 3 bereits wieder teilweise in das Schliessblech ausgefahren, so dass das Schloss zentriert ist. Der Positionsfühler 6 bleibt jedoch am Schliessblech, wobei der Steuerhebel 58 an der Steuerkurve 62 nach oben gedrückt wird. Dabei wird die Sperrklinke 57 gelöst und der Doppelhebel 53 schlägt an der Sperrplatte 12 mit einer definierten Kraft an. Der Riegel 4 wird dadurch im nächsten Augenblick ausgefahren.

Zur Dämpfung der Schubstange 8 beim Auslösen des Riegels 4 kann auf der Unterseite ein Dämpfungselement aus Kunststoff oder dergleichen angeordnet werden. Dadurch wird unnötiger Lärm vermieden und die Lebensdauer der Schubstange erhöht. Die Führungskulisse 9 an der Schubstange ist so ausgelegt, dass der Riegel bereits in der endgültig zurückgezogenen Position gehalten wird, während die Schubstange noch einen Restweg zurücklegt. Ueber diesen Mehrweg der Schubstange kann beispielsweise auch ein grösserer Federweg für die Vorspannfeder 5 zurückgelegt werden.

Die Figur 12 zeigt zum besseren Verständnis eine Gegenüberstellung der Wegstrecken für die Falle 3 einerseits und für den Riegel 4 anderseits in der Form eines Blockdiagramms. Die Basis ist in beiden Fällen die Ebene des Schlossstulps. Die maximale Ausfahrstrecke des Riegels 4 kann beispielsweise 21 mm betragen. Demgegenüber beträgt die maximale Ausfahrstrecke der Falle 3 12 mm. Die Masse sind ausgelegt für eine maximal mögliche Lichte Weite zwischen Schlossstulp und Schliessblech LW max. von 7 mm und eine minimale Lichte Weite LW min. von 3 mm. Das Getriebe ist so ausgelegt, dass bei einem Fallenweg FW von 5 mm ein Riegelweg RW von 15 mm zurückgelegt wird. Dabei ist bei der Falle ein Freilauf FL von 3 mm vorgesehen, bevor das Entriegelungselement geladen ist. Der eigentliche Spannvorgang SV findet auf einer Fallenstrecke von 2 mm statt. Auf der verbleibenden Wegstrecke VW ist der Ladevorgang abgeschlossen.

## Patentansprüche

1. Türschloss (1) mit einer über ein Nussteil (2) betätigbaren Falle (3) und mit einem Riegel (4), welcher derart mit dem Nussteil in Wirkverbindung steht, dass er zusammen mit der Falle gegen die Kraft einer Vorspannfeder (5) über ein Getriebe einziehbar ist, welches ein Gesperre aufweist, wobei das Gesperre derart an einem Getriebeglied angreift, dass der Riegel wenigstens in einem Endabschnitt seiner Rückzugsbewegung arretierbar ist, und wobei das Gesperre über einen aus dem Türschloss ragenden Positionsfühler (6) lösbar ist, und der Riegel (4) unter der Einwirkung der Vorspannfeder (5) ausfahrbar ist, wobei ferner das Getriebe einen mit dem Nussteil (2) verbundenen Nussschwenkhebel (7) aufweist, der an einer von der Vorspannfeder (5) beaufschlagten linear verschiebbaren Schubstange (8) angreift, dadurch gekennzeichnet, dass das Gesperre einen an der Schubstange (8) angeordneten Sperrstab (10) aufweist, der durch eine Oeffnung (11) in einer feststehenden, jedoch kippbar gelagerten Sperrplatte (12) dringt, wobei Sperrstab und Sperrplatte innerhalb der beiden Endpositionen der Schubstange stufenlos gegeneinander verspannbar sind, und dass die Sperrplatte über ein mit dem Positionsfühler (6) in Wirkverbindung stehendes Entriegelungselement aus einer Sperrstellung, in welcher der Sperrstab in der Oeffnung (11) verkantet, in eine Lösestellung bewegbar ist, in der sich der Sperrstab frei in der Oeffnung (11) bewegen kann.

2. Türschloss nach Anspruch 1, dadurch gekennzeichnet, dass die Schubstange (8) getriebemässig über eine Führungskulisse (9) mit dem Riegel (4) verbunden ist.

3. Türschloss nach Anspruch 2, dadurch gekennzeichnet, dass die Führungskulisse (9) relativ zur Bewegungsrichtung des Riegels (4) derart verläuft, dass das Getriebe bei ausgefahrenem Riegel selbsthemmend ist, wobei der Riegel nicht eindrückbar ist.

4. Türschloss nach einem der Anspruche 1 bis 3, dadurch gekennzeichnet, dass das Entriegelungselement als Doppelhebel (13) ausgebildet ist, der schwenkbar an der Falle (3) gelagert ist, dass der eine Arm (40) des Doppelhebels mit dem Positionierfühler (6) verbunden ist, und dass der andere Arm (41) des Doppelhebels an einem Betätigungselement (14) anliegt, das mit der Sperrplatte (12) verbunden ist, wobei eine simultane Verschiebung von Falle und Positionierfühler keine Beeinflussung des Betätigungselements bewirkt, während eine Relativbewegung zwischen Falle und Positionierfühler eine Bewegung des Betätigungselements verursacht, welche die Sperrplatte in die Lösestellung schwenkt.

5. Türschloss nach einem der Anspruche 1 bis 3, dadurch gekennzeichnet, dass das Entriegelungselement mit einer Spannfeder (56) verbunden ist, welche beim Einziehen der Falle spannbar ist, dass das Entriegelungselement in einer Spannstellung arretierbar ist und dass bei einer Relativverschiebung zwischen Falle und Positionsfühler das Entriegelungselement aus der Spannstellung lösbar ist, wobei es an der Sperrplatte anschlägt und diese in die Lösestellung bewegt.

6. Türschloss nach einem der Anspruche 1 bis 3, dadurch gekennzeichnet, dass das Entriegelungselement als Doppelhebel (53) ausgebildet ist, der schwenkbar gelagert ist, dass der eine Arm (54) des Doppelhebels im Schwenkbereich des Nussschwenkhebels liegt und dass der andere Arm (55) des Doppelhebels im Kippbereich der Sperrplatte (12) liegt, dass der Doppelhebel beim Drehen des Nussschwenkhebels (7) gegen die Kraft einer Spannfeder (56) von der Sperrplatte wegschwenkbar ist, dass neben dem Doppelhebel (53) eine Sperrklinke (57) angeordnet ist, welche diesen in der Spannstellung arretiert.

7. Türschloss nach Anspruch 6, dadurch gekennzeichnet, dass an der Falle ein Steuerhebel (58) schwenkbar gelagert ist, mit dem die Sperrklinke (57) steuerbar ist, dass der Positionsfühler (6) von der Falle entkoppelt ist, wobei er zusammen mit der Falle zurückziehbar ist und dass bei einer Relativverschiebung zwischen Falle und Postionsfühler beim Ausfahren der Falle der Steuerhebel betätigt wird und dabei die Sperrklinke (57) lösbar ist.

8. Türschloss nach Anspruch 7, dadurch gekennzeichnet, dass der Positionsfühler (6) eine Steuerkurve (62) aufweist, welche mit dem Steuerhebel (58) derart zusammenwirkt, dass die Sperrklinke (57) erst in der Endphase der Ausfahrbewegung der Falle gelöst wird.

9. Türschloss nach einem der Ansprüche 1 bis 8, dadurch gekennzeichnet, dass das Nussteil (2) in einen inneren und in einen äusseren, unabhängig voneinander drehbaren Mitnehmerarm (15) unterteilt ist, wobei der Nussschwenkhebel (7) zwischen den beiden Mitnehmerarmen angeordnet ist, und dass auf beiden Seiten des Nussschwenkhebels im Schwenkbereich der Mitnehmerarme je ein Mitnehmerelement (16) angeordnet ist, von denen wenigstens eines manuell durch Schlüsselbetätigung oder elektromagnetisch durch ein Antriebselement aus einer Leerlaufstellung ausserhalb des Drehbereichs des Mitnehmerarms in eine Eingriffsstellung innerhalb des Drehbereichs des Mitnehmerarms schaltbar ist.

10. Türschloss nach einem der Ansprüche 1 bis 9, dadurch gekennzeichnet, dass das Getriebe mit einer Kupplungsstange (17) mit wenigstens einem Nebenschloss (18) verbunden ist, das ebenfalls einen gegen die Kraft einer Vorspannfeder (19) einziehbaren Riegel (45) aufweist.

11. Türschloss nach Anspruch 10, dadurch gekennzeichnet, dass das Nebenschloss eine mit der Kupplungsstange verbundene, linear verschiebbare Schubstange (20) aufweist, welche über eine Führungskulisse (21) mit dem Riegel verbunden ist, und dass die Vorspannfeder (19) an der Schubstange (20) angreift.

12. Türschloss nach einem der Ansprüche 10 oder 11, dadurch gekennzeichnet, dass die Kupplungsstange (17) in einem Schlossstulp (22) geführt ist, welcher mittels Schrauben an der Stirnseite der Türe befestigt ist, wobei er sich im Bereich der Schrauben mit einem von einer Schraube durchdrungenen Mittelsteg an der Stirnseite abstützt und wobei die Kupplungsstange im Bereich des Mittelstegs zweiteilig ausgebildet ist.

13. Türe mit einem Türschloss nach einem der Ansprüche 1 bis 12, und mit einem Türrahmen, an dem ein Schliessblech angeordnet ist, dadurch gekennzeichnet, dass am Schliessblech (23) neben der Oeffnung (46) für die Falle (3) ein Widerlager (47) für den Positionierfühler (6) angeordnet ist, welches den Positionierfühler bei eingerasteter Falle relativ zur Falle eingedrückt hält.

14. Türschloss nach Anspruch 9, dadurch gekennzeichnet, dass zur Aktivierung des Mitnehmerelements (16) ein Zylinderschloss (26) und ein Elektromagnet (27) angeordnet ist, und dass bei Betätigung des Zylinderschlosses eine Schaltvorrichtung aktivierbar ist, welche die Stromzufuhr zum Elektromagneten unterbricht.

15. Türschloss (1) mit einem über ein Nussteil (2) betätigbaren Riegel (4), welcher derart mit dem Nussteil in Wirkverbindung steht, dass er gegen die Kraft einer Vorspannfeder (5) über ein Getriebe einziehbar ist, welches ein Gesperre aufweist, wobei das Gesperre derart an einem Getriebeglied angreift, dass der Riegel wenigstens in einem Endabschnitt seiner Rückzugsbewegung arretierbar ist, und wobei das Gesperre über einen aus dem Türschloss ragenden Positionsfühler (6) lösbar ist, und der Riegel (4) unter der Einwirkung der Vorspannfeder (5) ausfahrbar ist, wobei ferner das Getriebe einen mit dem Nussteil (2) verbundenen Nussschwenkhebel (7) aufweist, der an einer von der Vorspannfeder (5) beaufschlagten linear verschiebbaren Schubstange (8) angreift, dadurch gekennzeichnet, dass das Gesperre einen an der Schubstange (8) angeordneten Sperrstab (10) aufweist, der durch eine Oeffnung (11) in einer feststehenden, jedoch kippbar gelagerten Sperrplatte (12) dringt, wobei Sperrstab und Sperrplatte innerhalb der beiden Endpositionen der Schubstange stufenlos gegeneinander verspannbar sind, und dass die Sperrplatte über ein mit dem Positionsfühler (6) in Wirkverbindung stehendes Entriegelungselement aus einer Sperrstellung, in welcher der Sperrstab in der Oeffnung (11) verkantet, in eine Lösestellung bewegbar ist, in der sich der Sperrstab frei in der Oeffnung (11) bewegen kann.

16. Türschloss nach einem der Ansprüche 6 bis 8, dadurch gekennzeichnet, dass der Positionsfühler (6) bei ausgefahrener Falle (3) und bei geöffneter Türe mit einem Sperrelement (72) arretierbar ist, das durch Einziehen der Falle lösbar ist.

## Claims

1. A door lock (1) having a latch (3) actuable by way of a bush member (2) and having a bolt (4) which is operatively connected to the bush member in such a way that together with the latch it can be retracted against the force of a biasing spring (5) by way of a transmission which has a locking means, wherein the locking means engages a transmission member in such a way that the bolt can be arrested at least in an end portion of its retraction movement, and wherein the locking means is releasable by way of a position sensor (6) projecting out of the door lock, and the bolt (4) is extensible under the action of the biasing spring (5), wherein moreover the transmission has a bush pivot lever (7) which is connected to the bush member (2) and which engages a linearly displaceable thrust bar (8) which is acted upon by the biasing spring (5), characterised in that the locking means has a locking bar portion (10) which is arranged on the thrust bar (8) and which passes through an opening (11) in a fixed but tiltably mounted locking plate (12), wherein the locking bar portion and the locking plate can be steplessly braced relative to each other within the two end positions of the thrust bar, and that the locking plate is movable by way of an unlocking element operatively connected to the position sensor (6) from a locking position in which the locking bar portion tilts in the opening (11) into a release position in which the locking bar portion can move freely in the opening (11).

2. A door lock according to claim 1 characterised in that the thrust bar (8) is drivingly connected to the bolt (4) by way of a sliding guide means (9).

3. A door lock according to claim 2 characterised in that the sliding guide means (9) extends relative to the direction of movement of the bolt (4) in such a way that the transmission is self-blocking when the bolt is extended, in which case the bolt cannot be pushed in.

4. A door lock according to one of claims 1 to 3 characterised in that the unlocking element is in the form of a double lever (13) which is mounted pivotably on the latch (3), that the one arm (40) of the double lever is connected to the positioning sensor (6), and that the other arm (41) of the double lever bears against an actuating element (41) which is connected to the locking plate (12), wherein simultaneous displacement of the latch and the positioning sensor does not cause the actuating element to be influenced while a relative movement between the latch and the positioning sensor causes a movement of the actuating element which pivots the locking plate into the release position.

5. A door lock according to one of claims 1 to 3 characterised in that the unlocking element is connected to a stressing spring (56) which can be stressed when the latch is retracted, that the unlocking element is arrestable in a stressing position and that upon a relative displacement between the latch and the position sensor the unlocking element is releasable from the stressing position, in which case it hits against the locking plate and moves it into the release position.

6. A door lock according to one of claims 1 to 3 characterised in that the unlocking element is in the form of a double lever (53) which is mounted pivotably, that the one arm (54) of the double lever is disposed in the region of pivotal movement of the bush pivot lever and that the other arm (55) of the double lever is in the tilting region of the locking plate (12), that the double lever is pivotable away from the locking plate against the force of a stressing spring (56) upon rotation of the bush pivot lever (7), and that arranged beside the double lever (53) is a locking pawl (57) which arrests it in the stressing position.

7. A door lock according to claim 6 characterised in that pivotably mounted on the latch is a control lever (58) with which the locking pawl (57) is controllable, that the position sensor (6) is decoupled from the latch, in which case it is retractable together with the latch, and that upon relative displacement between the latch and the position sensor upon extension of the latch the control lever is actuated and in that situation the locking pawl (57) is releasable.

8. A door lock according to claim 7 characterised in that the position sensor (6) has a control cam (62) co-operating with the control lever (58) in such a way that the locking pawl (57) is released only in the final phase of the extension movement of the latch.

9. A door lock according to one of claims 1 to 8 characterised in that the bush member (2) is divided into an inner and an outer entrainment arm (15) which are rotatable independently of each other, wherein the bush pivot lever (7) is arranged between the two entrainment arms, and that disposed on each of the two sides of the bush pivot lever in the region of pivotal movement of the entrainment arms is a respective entrainment element (16) of which at least one is switchable manually by key actuation or electromagnetically by a drive element from an idle position within the region of rotary movement of the entrainment arm into an engagement position within the region of rotary movement of the entrainment arm.

10. A door lock according to one of claims 1 to 9 characterised in that the transmission is connected by a coupling bar (17) to at least one auxiliary lock (18) which also has a bolt (45) which can be retracted against the force of a biasing spring (19).

11. A door lock according to claim 10 characterised in that the auxiliary lock has a linearly displaceable thrust bar (21) which is connected to the coupling bar and which is connected to the bolt by way of a sliding guide (21) and that the biasing spring (19) engages the thrust bar (20).

12. A door lock according to one of claims 10 and 11 characterised in that the coupling bar (17) is guided in a lock faceplate member (22) which is secured to the face of the door by means of screws, wherein it is supported against the face of the door in the region of the screws with a central land portion through which a screw passes, and wherein the coupling bar is of a two-part configuration in the region of the central land portion.

13. A door having a door lock according to one of claims 1 to 12 and a door frame on which a lock striker plate is arranged, characterised in that arranged on the lock striker plate (23) beside the opening (46) for the latch (3) is a support means (47) for the positioning sensor (6) which when the latch is engaged holds the positioning sensor pressed in relative to the latch.

14. A door lock according to claim 9 characterised in that a cylinder lock (26) and a solenoid (27) are provided for activation of the entrainment element (16) and that upon actuation of the cylinder lock a switching device can be activated which interrupts the supply of power to the solenoid.

15. A door lock (1) having a bolt (4) which can be actuated by way of a bush member (2) and which is operatively connected to the bush member in such a way that it can be retracted against the force of a biasing spring (5) by way of a transmission which has a locking means, wherein the locking means engages a transmission member in such a way that the bolt can be arrested at least in an end portion of its retraction movement, and wherein the locking means is releasable by way of a position sensor (6) projecting out of the door lock, and the bolt (4) is extensible under the action of the biasing spring (5), wherein moreover the transmission has a bush pivot lever (7) which is connected to the bush member (2) and which engages a linearly displaceable thrust bar (8) which is acted upon by the biasing spring (5), characterised in that the locking means has a locking bar portion (10) which is arranged on the thrust bar (8) and which passes through an opening (11) in a fixed but tiltably mounted locking plate (12), wherein the locking bar portion and the locking plate can be steplessly braced relative to each other within the two end positions of the thrust bar, and that the locking plate is movable by way of an unlocking element operatively connected to the position sensor (6) from a locking position in which the locking bar portion tilts in the opening (11) into a release position in which the locking bar portion can move freely in the opening (11).

16. A door lock according to one of claims 6 to 8 characterised in that when the latch (3) is extended and the door is open the position sensor (6) can be arrested with a locking element (72) which is releasable by retraction of the latch.

## Revendications

1. Serrure pour porte (1) comprenant un pêne demi-tour (3) apte à être actionné par l'intermédiaire d'un élément formant fouillot (2), et un pêne dormant (4) qui est en relation fonctionnelle avec l'élément formant fouillot de manière à pouvoir être rétracté avec le pêne demi-tour à l'encontre de la force d'un ressort de contrainte (5) grâce à un mécanisme de transmission qui comporte un mécanisme de blocage, étant précisé que le mécanisme de blocage agit sur un organe de mécanisme de transmission de telle sorte que le pêne dormant puisse être arrêté au moins dans une section d'extrémité de sa course de rappel, que le mécanisme de blocage est apte à être débloqué par l'intermédiaire d'un palpeur de position (6) qui dépasse de la serrure pour porte, que le pêne dormant (4) est apte à être sorti sous l'action du ressort de contrainte (5), et que le mécanisme de transmission comporte un levier pivotant de fouillot (7) qui est relié à l'élément formant fouillot (2) et qui agit sur une tringle de commande (8) mobile linéairement et sollicitée par le ressort de contrainte (5),
caractérisée en ce que le mécanisme de blocage comprend une barre de blocage (10) qui est disposée sur la tringle de commande (8) et qui traverse une ouverture (11) prévue dans une plaque de blocage (12) fixe mais apte à basculer, la barre de blocage et la plaque de blocage étant aptes à être serrées progressivement l'une par rapport à l'autre à l'intérieur des deux positions de fin de course de la tringle de commande, et en ce que la plaque de blocage est apte à passer, grâce à un élément de déverrouillage en relation fonctionnelle avec le palpeur de position (6), d'une position bloquée dans laquelle la barre de blocage se coince dans l'ouverture (11), à une position débloquée dans laquelle la barre de blocage peut se déplacer librement dans l'ouverture (11).

2. Serrure pour porte selon la revendication 1, caractérisée en ce que la tringle de commande (8) est reliée au pêne dormant (4) à la manière d'un mécanisme de transmission par l'intermédiaire d'une coulisse de guidage (9).

3. Serrure pour porte selon la revendication 2, caractérisée en ce que la coulisse de guidage (9) est dirigée par rapport au sens de mouvement du pêne dormant (4) de telle sorte que le mécanisme de transmission est autobloquant, lorsque le pêne dormant est sorti, ledit pêne dormant ne pouvant pas être enfoncé.

4. Serrure pour porte selon l'une des revendications 1 à 3, caractérisée en ce que l'élément de déverrouillage est conçu comme un double levier (13) qui est monté pivotant sur le pêne demi-tour (3), en ce qu'un bras (40) du double levier est relié au palpeur de positionnement (6) et en ce que l'autre bras (41) du double levier est appliqué contre un élément d'actionnement (14) qui est relié à la plaque de blocage (12), étant précisé qu'un déplacement simultané du pêne demi-tour et du palpeur de positionnement n'a aucune incidence sur l'élément d'actionnement, tandis qu'un mouvement relatif entre le pêne demi-tour et le palpeur de positionnement provoque un mouvement de l'élément d'actionnement, qui fait pivoter la plaque de blocage vers la position débloquée.

5. Serrure pour porte selon l'une des revendications 1 à 3, caractérisée en ce que l'élément de déverrouillage est relié à un ressort de tension (56) qui est apte à être tendu lors de la rétraction du pêne demi-tour, en ce que l'élément de déverrouillage est apte à être arrêté dans une position de tension et en ce que lors d'un déplacement relatif entre le pêne demi-tour et le palpeur de position, l'élément de déverrouillage est apte à être débloqué à partir de la position de tension, étant précisé qu'il bute contre la plaque de blocage et qu'il déplace celle-ci vers la position débloquée.

6. Serrure pour porte selon l'une des revendications 1 à 3, caractérisée en ce que l'élément de déverrouillage est conçu comme un double levier (53) qui est monté pivotant, en ce qu'un bras (54) du double levier se trouve dans la zone de pivotement du levier pivotant de fouillot et en ce que l'autre bras (55) du double levier se trouve dans la zone de basculement de la plaque de blocage (12), en ce que le double levier, lors de la rotation du levier pivotant de fouillot (7), est apte à pivoter à l'encontre de la force d'un ressort de tension (56) pour s'éloigner de la plaque de blocage, et ce qu'il est prévu, près du double levier (53), un cliquet de blocage (57) qui arrête celui-ci dans la position de tension.

7. Serrure pour porte selon la revendication 6, caractérisée en ce qu'il est prévu, monté pivotant sur le pêne demi-tour, un levier de commande (58) à l'aide duquel le cliquet de blocage (57) peut être commandé, en ce que le palpeur de position (6) est désaccouplé du pêne demi-tour, étant précisé qu'il est apte à être rétracté avec le pêne demi-tour, et en ce que lors d'un déplacement relatif entre le pêne demi-tour et le palpeur de position, quand le pêne demi-tour sort, le levier de commande est actionné et le cliquet de blocage (57) est apte à être débloqué.

8. Serrure pour porte selon la revendication 7, caractérisée en ce que le palpeur de position (6) comporte une came de commande (62) qui coopère avec le levier de commande (58) pour que le cliquet de blocage (57) ne soit débloqué que lors de la phase terminale du mouvement de sortie du pêne demi-tour.

9. Serrure pour porte selon l'une des revendications 1 à 8, caractérisée en ce que l'élément formant fouillot (2) est divisé en un bras d'entraînement intérieur (15) et un bras d'entraînement extérieur (15) aptes à tourner indépendamment l'un de l'autre, le levier pivotant de fouillot (7) étant disposé entre les deux bras d'entraînement, et en ce qu'il est prévu, de part et d'autre du levier pivotant de fouillot, dans la zone de pivotement des bras d'entraînement, deux éléments d'entraînement (16) dont l'un au moins est apte à passer manuellement, grâce à un actionnement par clé, ou par voie électromagnétique, grâce à un élément de commande, d'une position de course à vide située à l'extérieur de la zone de pivotement de l'élément d'entraînement à une position de contact située à l'intérieur de la zone de pivotement du bras d'entraînement.

10. Serrure pour porte selon l'une des revendications 1 à 9, caractérisée en ce que le mécanisme de transmission est relié par une tringle d'accouplement (17) à au moins une serrure secondaire (18) qui comporte elle aussi un pêne dormant (45) apte à être rétracté à l'encontre de la force d'un ressort de contrainte (19).

11. Serrure pour porte selon la revendication 10, caractérisée en ce que la serrure secondaire comporte une tringle de commande (20) reliée à la tringle d'accouplement et mobile linéairement, et reliée par l'intermédiaire d'une coulisse de guidage (21) au pêne dormant, et en ce que le ressort de contrainte (19) agit sur la tringle de commande (20).

12. Serrure pour porte selon la revendication 10 ou 11, caractérisée en ce que la tringle d'accouplement (17) est guidée dans une têtière (22) qui est fixée à l'aide de vis au côté frontal de la porte, étant précisé que la têtière s'appuie sur le côté frontal, dans la zone des vis, grâce à une branche centrale traversée par une vis et que la tringle d'accouplement est en deux parties dans la zone de cette branche centrale.

13. Porte comportant une serrure pour porte selon l'une des revendications 1 à 12, et un châssis de porte sur lequel est disposée une gâche, caractérisée en ce qu'il est prévu sur la gâche (23), près de l'ouverture (46) pour le pêne demi-tour (3), une butée (47) pour le palpeur de positionnement (6), qui maintient celui-ci enfoncé par rapport au pêne demi-tour lorsque le pêne demi-tour est enclenché.

14. Serrure pour porte selon la revendication 9, caractérisée en ce qu'il est prévu, pour activer l'élément d'entraînement (16), un bloc de sûreté (26) et un électroaimant (27), et en ce que lors de l'actionnement du bloc de sûreté, un dispositif de commutation est apte à être activé et interrompt l'alimentation électrique de l'électro-aimant.

15. Serrure pour porte (1) comportant un pêne dormant (4) qui est apte à être actionné par l'intermédiaire d'un élément formant fouillot (2) et qui est en relation fonctionnelle avec l'élément formant fouillot de manière à pouvoir être rétracté à l'encontre de la force d'un ressort de contrainte (5) grâce à un mécanisme de transmission qui comporte un mécanisme de blocage, étant précisé que le mécanisme de blocage agit sur un organe de mécanisme de transmission de telle sorte que le pêne dormant puisse être arrêté au moins dans une section d'extrémité de sa course de rappel, que le mécanisme de blocage est apte à être débloqué par l'intermédiaire d'un palpeur de position (6) qui dépasse de la serrure pour porte, que le pêne dormant (4) est apte à être sorti sous l'action du ressort de contrainte (5), et que le mécanisme de transmission comporte un levier pivotant de fouillot (7) qui est relié à l'élément formant fouillot (2) et qui agit sur une tringle de commande (8) mobile linéairement et sollicitée par le ressort de contrainte (5),
caractérisée en ce que le mécanisme de blocage comprend une barre de blocage (10) qui est disposée sur la tringle de commande (8) et qui traverse une ouverture (11) prévue dans une plaque de blocage (12) fixe mais apte à basculer, la barre de blocage et la plaque de blocage étant aptes à être serrées progressivement l'une par rapport à l'autre à l'intérieur des deux positions de fin de course de la tringle de commande, et en ce que la plaque de blocage est apte à passer, grâce à un élément de déverrouillage en relation fonctionnelle avec le palpeur de position (6), d'une position bloquée dans laquelle la barre de blocage se coince dans l'ouverture (11), à une position débloquée dans laquelle la barre de blocage peut se déplacer librement dans l'ouverture (11).

16. Serrure pour porte selon l'une des revendications 6 à 8, caractérisée en ce que le palpeur de position (6), quand le pêne demi-tour (3) est sorti et la porte ouverte, est apte à être arrêté grâce à un élément d'arrêt (72) qui est apte à être débloqué grâce à la rétraction du pêne demi-tour.
